# EUROPÄISCHE PATENTSCHRIFT

(11) **EP 1 972 747 B1**
(45) Veröffentlichungstag und Bekanntmachung des Hinweises auf die Patenterteilung: **27.07.2011**
(21) Anmeldenummer: 08004902.6
(22) Anmeldetag: 17.03.2008
(51) Int. Cl.: E05F 15/00

(54) **Automatische Torsteuerung**
Automatic door control
Commande de portail automatique

(30) Priorität: 20.03.2007 DE 102007013860; 26.10.2007 DE 102007051264
(43) Veröffentlichungstag der Anmeldung: 24.09.2008
(73) Patentinhaber: MC Menke Consulting GmbH, 48727 Billerbeck (DE)
(72) Erfinder: Witte, Johannes, 48683 Ahaus (DE)
(74) Vertreter: Schulte, Jens Michael

(56) Entgegenhaltungen:
- DE-A1-102004 030 489
- DE-U1- 9 301 259
- US-A- 5 712 458

## Beschreibung

Die Erfindung betrifft ein Tor zum Einbau in Bauwerke, mit einem Torblatt, das an seinem unteren Ende mindestens zwei Auflaufstopper aufweist, die sich an dessen seitlichen Enden befinden und in der unteren Endlage des Tores auf dem Boden zum Anliegen kommen, wobei an der Unterseite der Auflaufstopper Stifte angeordnet sind und bei Bodenkontakt eines Stiftes eine Signalgebung an die Torsteuerung erfolgt (siehe z.B DE 102004 030489A). Außerdem betrifft die Erfindung ein Tor zum Einbau in Bauwerke, mit einem Torblatt, das an seinem oberen Ende mindestens zwei Auflaufstopper aufweist, die sich an dessen seitlichen Enden befinden und in der oberen Endlage des Tores gegen eine korrespondierend positionierte Einrichtung zum Anschlag kommen, wobei an der Oberseite der Auflaufstopper Stifte angeordnet sind und bei Kontakt eines Stiftes mit der genannten Einrichtung eine Signalgebung an die Torsteuerung erfolgt.

Derartige Tore dienen zum Verschluss von Öffnungen in Bauwerken, insbesondere handelt es sich dabei um Garagen und Einfahrten von Gebäuden zur Passage oder zum Parken von Fahrzeugen. Häufig sind diese Tore als Roll-oder Sektionaltore ausgebildet, gerade im privaten Bereich findet man zumeist Tore mit einem massiven Torblatt aus Metall. Im Dauerbetrieb sind bei solchen Toren, die hohen dynamischen Lasten ausgesetzt sind, immer wieder Anpassungen notwendig. Die Erschlaffung der Seile macht es beispielsweise notwendig, die Tore in der Länge anzupassen. Solche Einstellungen erfolgen manuell und sind damit einerseits besonders aufwendig und andererseits naturgemäß nicht in den eigentlich notwendigen zeitlichen Abständen und mit der entsprechenden Genauigkeit durchführbar. Seit jeher stellen solche Tore zudem ein erhebliches Gefahrenpotential für Menschen dar, die sich gerade beim Schließen des Tores unterhalb desselben befinden und somit der Gefahr von Quetschungen und anderen ernsthaften Verletzungen ausgesetzt sind. Darüber hinaus gilt es natürlich zu vermeiden, dass sich zum Zeitpunkt des Absenken des Tores Fahrzeuge in diesem Bereich befinden, da die Gefahr der Beschädigung dieser Fahrzeuge wie auch des Tores besteht. Auch gilt es eine Beschädigung oder gar Zerstörung des Tores oder seiner Steuerung zu vermeiden, indem das Tor beim Hochziehen den vorgesehenen Endpunkt überschreitet. Die angesprochenen Tore werden meist mittels elektrischer Motoren angetrieben, d. h. geöffnet und auch geschlossen. Dabei gilt es, den Antrieb zu stoppen, sobald das Tor die jeweilige Endlage erreicht hat. Hierfür ist es bekannt, eine Art Knopf in dem Boden unterhalb des Tores zu positionieren, welcher quasi von dem heruntergelassenen Tor angesprochen wird. Diese Technik hat sich aber als unpräzise und damit gefährlich erwiesen, da es über die Zeit zu Verformungen von Knopf bzw. Boden kommt, zumal der Kontakt immer wieder an derselben Stelle stattfindet. Zudem ist diese Technik in Hinblick auf die über das Jahr verteilten unterschiedlichen Witterungszustände und auch für Verschmutzungen oder sonstige Beeinträchtigungen durch Gegenstände zu empfindlich, die sich unbeabsichtigt zwischen Boden und Tor befinden. Hier ist an Zweige, Blätter im Herbst, Müll oder andere Gegenstände gedacht, die sich im Bereich solcher Bauwerke häufig ansammeln.

Damit stellt sich der vorliegenden Erfindung die Aufgabe, ein Tor zum Einbau in Bauwerke zu schaffen, das unter Wahrung höchster Sicherheitsstandards zur stetigen Längenanpassung geeignet ist.

Diese Aufgabe wird für beide Varianten der Erfindung dadurch gelöst, dass die Stifte verschieblich in den Auflaufstoppern gelagert sind, dass die Auflaufstopper Microschalter aufweisen, welche mit der Torsteuerung in Kontakt stehen und dass zwischen den Microschaltern und den Stiften den Microschalter betätigende Federn angeordnet sind, gegen welche die Stifte verschieblich gelagert sind.

Unmittelbar bei Kontakt des Torblattes bzw. des untersten Teils eines Sektionaltores wird über den Stift ein Signal an die Torsteuerung abgegeben und entsprechend signalisiert, dass der unterste Punkt erreicht ist. Vorteilhafterweise ist dabei der Stift als das für dieses Signal entscheidende Bauteil dem Tor und damit der beweglichen Einrichtung zugeordnet. Das erfindungsgemäße Tor passt sich immer wieder automatisch geänderten Endlagen an und arbeitet damit dauerhaft zuverlässig und unabhängig von dem Zustand der Bodenfläche bzw. von Gegenständen, die sich unterhalb des Tores angesammelt haben können.

Bei der Ausführungsform der Erfindung mit den Auflaufstoppern am oberen Ende des Torblatts wird unmittelbar in dem Moment, in dem das Tor seine obere Endlage erreicht, ein Signal an die Torsteuerung gegeben. Hierzu dient ein an der Oberseite des Auflaufstoppers vorgesehener Stift. Tritt dieser mit einer korrespondierend ausgebildeten und/oder angeordneten Einrichtung in Kontakt, unterbleibt augenblicklich die weitere Öffnung des Tores. Die Einrichtung ist fest etwa an der Gebäudedecke installiert, zu welcher das Tor bei Öffnen parallel verfährt. Sie ist in einer Entfernung von dem Tor angebracht, dass das Anschlagen an die Einrichtung bedeutet, dass das Tor komplett bzw. bis zu einem definierten Punkt geöffnet ist.

Aus Sicherheitsgründen ist es vorteilhaft, wenn das Tor jeweils an der Ober- und Unterseite mit mindestens zwei Auflaufstoppern ausgerüstet ist, die sich an dessen seitlichen Enden befinden und mit einem Stift ausgerüstet sind. Einerseits ist damit bei Funktionsausfall eines Stiftes bzw. der zugehörigen Elektronik gewährleistet, dass trotzdem über die andere Einrichtung die Signalgebung erfolgt, andererseits wird der Kontakt auch dann in zuverlässiger Weise bereits ausgelöst, wenn theoretisch auf einer Torseite der erste Stift in Kontakt gerät. Dadurch ist z. B. bei Verunreinigungen oder Beeinträchtigungen durch unter dem Tor eingeklemmte Gegenstände die sofortige Signalgebung gewährleistet.

Der Stift ist verschieblich in dem Auflaufstopper gelagert ist. Damit dient der Auflaufstopper quasi als Gehäuse für den Stift und die weiteren Aggregate, die für die Weiterleitung des entsprechenden, von dem Stift ausgelösten Signals an die Torsteuerung wichtig sind. Alternativ dazu wäre es auch denkbar, den Stift etwa seitlich des Auflaufstoppers unterzubringen.

Es ist daran gedacht, dass der Auflaufstopper einen Microschalter aufweist, welcher mit der Torsteuerung in Kontakt steht und das durch die Verschiebung des Stiftes ausgelöste Signal an diese weiterleitet. Wird durch Verschiebung des Stiftes mechanisch der Kontakt zu dem Microschalter ausgelöst, so sendet dieser das Signal in elektronischer Form an die Steuerung in der Form weiter, dass eine Längenanpassung notwendig ist bzw. dass der Antrieb unmittelbar gestoppt wird.

Um eine besonders zuverlässige Schaltung zu erreichen, ist vorgesehen, dass zwischen dem Microschalter und dem Stift eine den Microschalter betätigende Feder angeordnet ist, gegen die der Stift verschieblich gelagert ist. Gerät der Stift mit seinem äußeren Ende in den entsprechenden Kontakt mit dem Torblatt oder dem Boden, so verschiebt sich dieser in das Gehäuse des Auflaufstoppers gegen die Kraft einer Feder hinein. Dabei verschiebt der Stift eine Feder, die ihrerseits in Kontakt mit dem Microschalter steht. Hierdurch wird der entsprechende Kontakt ausgelöst, der zu einem unmittelbaren Anhalten des Tores führt.

In diesem Sinne wird vorgeschlagen, dass über die Torsteuerung eine Signalgebung an den Torantrieb erfolgt. Die Torsteuerung wertet das von dem Auflaufstopper bzw. den Stiften einkommende Signal dahingehend aus, dass das Tor seine Endlage erreicht hat. Damit erfolgt eine automatische Längenanpassung infolge entsprechend geänderter Umstände. Eine regelmäßige manuelle Nachjustierung kann damit entfallen.

Eine bevorzugte Ausführungsform der Erfindung sieht dabei vor, dass der Stift dem Auflaufstopper gegenüber verschieblich gelagert ist. Der Stift verschiebt sich also bei entsprechendem Kontakt in Richtung seiner Längsachse nach innen, wodurch zweckmäßigerweise mechanisch und/oder elektronisch ein Kontakt in Richtung Torantrieb ausgelöst wird. Durch die Zuordnung des Stiftes zu dem in der Regel aus Kunststoff hergestellten Auflaufstopper ist dieser zugleich im Bereich des untersten Bauteils bzw. obersten Abschlusses des Tores mit unmittelbarem Kontakt und außerdem besonders geschützt angeordnet.

Die Signalgebung erfolgt in besonders zweckmäßiger Weise, wenn der Stift in Richtung der Längsachse des Torblattes verschieblich gelagert ist, unabhängig davon, ob das Tor gerade hoch- oder heruntergefahren ist. Bei entsprechendem Kontakt verschiebt sich der Stift also in den Auflaufstopper hinein, um dann den weiteren Aggregaten das entsprechende Signal weiterzuleiten, dass das Tor seine jeweilige Endlage erreicht hat.

Es ist als besonders vorteilhaft anzusehen, wenn der Auflaufstopper in eine Anschlussdose integriert ist. Damit kann gewissermaßen die ohnehin vorhandene Elektronik gleich mit ausgenutzt werden, indem das Gehäuse der Anschlussdose zugleich zur Aufnahme des Stiftes, des Microschalters, der Feder und der weiteren Einbauten dient.

Dies ist auf besonders zweckmäßige Weise der Fall, wenn die Feder an ihrem dem Stift zugewandten Ende mit einem korrespondierend zu dem Stift angeordneten Rädchen ausgerüstet ist. Das Rädchen gleitet bei der Verschiebung des Stiftes an diesem entlang und ist deswegen vorzugsweise aus Kunststoff hergestellt. Dabei betätigt die Feder mit ihrer Außenseite den Microschalter, durch den die Steuerung in der beschriebenen Weise angesprochen wird.

Eine weitere Ausführungsform der Erfindung sieht vor, dass der Torantrieb mit einem mechanischen und/oder elektronischen Endschalter ausgerüstet ist, der seinerseits über die Steuerung angesprochen wird. Bei einem entsprechenden Signal unterbleibt für die Steuerung die Drehung der Wickelwelle bzw. der Seiltrommel, wenn das Tor seine Endlage erreicht.

Viele Tore, insbesondere Sektionaltore, sind mit Lichtschranken ausgerüstet, welche als zusätzliche Sicherung dienen, indem sie eine Gefahr durch und für Personen oder Gegenstände erkennen, die sich unterhalb des Tores befinden. Optosensoren oder vergleichbare Einrichtungen befinden sich hierzu z. B. an den seitlichen Enden des Tores und stehen miteinander in Kontakt. Hierzu ist vorgesehen, dass dem Auflaufstopper ein in eine Lichtschranke integrierter Sensor zugeordnet ist, womit der Auflaufstopper samt den Aggregaten rundum die Signalisierung an den Torantrieb zumindest im Einbauzustand eine gemeinsame Baueinheit bildet.

Dies ist auf besonders zweckmäßige Weise der Fall, wenn der Sensor als Optosensor ausgebildet ist und an der Innenseite des Auflaufstoppers positioniert ist.

Was die Einrichtung betrifft, gegen die das Torblatt im geöffneten Zustand anschlägt, so ist daran gedacht, dass es sich bei der korrespondierend zu dem Stift angeordneten Einrichtung um eine Leiste, einen Klotz o. dgl. handelt. Diese Einrichtung, ist z.B. an der Gebäudedecke in einem dem Öffnungszustand des Tores entsprechenden Abstand installiert.

Die Erfindung zeichnet sich insbesondere dadurch aus, dass ein Tor zum Einbau in Bauwerke und ein Auflaufstopper für ein solches Tor geschaffen sind, die sich immer wieder neuen Endlagen unmittelbar anpasst. Manuelle Nachjustierungen auf Grund sich verändernder Zustände werden überflüssig. Vielmehr erfolgt eine automatische Längenanpassung etwa bei Erschlaffen der Antriebsseile. Über die Steuerung wird der Torantrieb erst abgeschaltet, wenn das Tor eine Endlage erreicht hat. Die erfindungsgemäße Einrichtung mit dem Stift in dem Auflaufstopper signalisiert dieser, das Tor eben erst dann abzuschalten, wenn die Endlage erreicht ist. Hierzu ist in den seitlichen Auflaufstoppern jeweils ein verschieblicher Stift positioniert, der sich bei Kontakt in den Auflaufstopper hinein verschiebt und mechanisch und/oder elektronisch einen Kontakt auslöst. Dies erfolgt z. B. über einen Microschalter, der das entsprechende Signal an die Steuerung weiterleitet. Dies führt dazu, dass unmittelbar bei Kontakt zwischen Tor und Stift und damit bei geschlossenem und/oder komplett geöffnetem Tor der Antrieb unterbrochen wird. Die erfindungsgemäße Technik ist dabei unabhängig von äußeren Einflüssen wie der Witterung, Verschleiß oder Verschmutzungen einsetzbar, indem der Stift als das Signal auslösende Moment in das Tor und damit in das bewegliche Teil integriert ist.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: ein Tor in Gesamtansicht,
- Figur 2: einen Ausschnitt aus Figur 1,
- Figur 3: einen Auflaufstopper.

Figur 1 zeigt ein Tor 1, hier ein Sektionaltor 18, wobei die zentralen Bauteile besonders hervorgehoben dargestellt sind. Vorliegend besteht das Tor 1 bzw. das Torblatt 2 aus drei Sektionen 32, 33, 34, wobei die Auflaufstopper 3, 3' und die weiteren relevanten Aggregate letzterem zugeordnet sind. Dabei handelt es sich neben dem Auflaufstoppern 3, 3' um die Stifte 4, 4', bei deren Längsverschiebung über die hier nicht erkennbaren Microschalter ein Signal an die Steuerung 8 erfolgt. Hierzu ist eine Leitung 35, 35' zwischen Auflaufstopper 3, 3' und Anschlussdose 25, 25' sowie eine Leitung 36 zwischen Anschlussdose 25 und Steuerung 8 zu erkennen. Über die Leitung 26 erfolgt dann das Signal von der Steuerung 8 an den Torantrieb 11, sodass bei unmittelbarem Kontakt der Stifte 4, 4' mit dem Boden 6 der Torantrieb 11 gestoppt wird, d. h. die Drehung der Wickelwelle 22 und die Abwicklung der Seiltrommel 28, 28' unterbleibt unmittelbar. Mit dem Bezugszeichen 21 ist das die Wickelwelle 22 umgebende Federpaket 21, 21' versehen. Das Torblatt 2 weist an seinem unteren Ende 5 zwei Auflaufstopper 3, 3' auf, die sich jeweils an dessen seitlichen Enden 13, 14 befinden. Sensoren, hier Optosensoren 15, 15' befinden sich an deren Innenseiten. Diesen kommt die Funktion einer Lichtschranke 23 zu. Mit 20 ist die dem Fahrzeugführer als Signaleinrichtung dienende Ampel bezeichnet, mit 24 der Schlaffseilschalter. Die Führungsleiste 27 dient zur Führung des Torblatts 2, am unteren Ende 5 des Torblatts 2 finden sich noch das Verbindungskabel 29 und die Kontaktleiste 30. Mit dem Bezugszeichen 48 ist die Längsachse des Torblatts 2 bezeichnet, zu der der mit dem Bezugszeichen 4 versehene Stift parallel angeordnet ist.

Figur 2 zeigt den Ausschnitt aus Figur 1 gemäß der dort mit dem Bezugszeichen 12 versehenen Linie. Gut erkennbar ist hier der aus Kunststoff hergestellte Auflaufstopper 3 mit dem in Richtung seiner Längsachse 17 verschieblichen Stift 4 an der Unterseite 7 des Auflaufstoppers 3. Über einen hier nicht dargestellten Microschalter erfolgt der Kontakt über die Leitung 35 an die Anschlussdose 25 und von dort aus über das Verbindungskabel 36 zu der hier nicht dargestellten Torsteuerung. An der Innenseite 16 des Auflaufstoppers 3 befindet sich der Optosensor 15 als Funktionsbauteil für die Lichtschranke. Eine Längsverschiebung dieses Stiftes 4 in den Auflaufstopper 3 hinein erfolgt bei entsprechendem Kontakt mit dem Boden 6 unmittelbar. Damit ist eine besonders zuverlässige und zugleich unempfindliche Einrichtung geschaffen.

Schließlich zeigt Figur 3 einen Auflaufstopper 3 bzw. dessen Gehäuse 52, das, je nach Einbaurichtung, mit der Unterseite 7 oder der Oberseite 10 auf den Boden oder die Einrichtung in Form einer Leiste oder eines Klotzes ausgerichtet ist. Zu erkennen ist der Stift 4, welcher gegen die Kraft der Feder 42 verschieblich gelagert ist. Zu deren Führung dient ein Bolzen 41, zur Führung des Stifts 4 eine Führung 43 in Form einer aus dem Gehäuse 52 herausgebogenen Platte mit einer Bohrung. Als Anschläge für den Stift 4 bei dessen Längsverschiebung dient einerseits ein Ring 44 und andererseits eine Mutter 45, die auf dem Gewinde 46 verstellbar angeordnet ist, wozu der Bolzen 47 ein solches Gewinde 46 aufweist. Verschiebt sich dieser Stift 4 nun in Pfeilrichtung 53, drückt der Stift 4 mit seinem oberen Ende 54 die Feder 31 nach links, wobei diese mit dem Rädchen 37 an ihrem oberen Ende 56 an dem Stift 4 entlanggleitet. Hierdurch kommt es zu einem Kontakt mit dem Schalter 55 am Microschalter 19 und in entsprechender Weise wird ein Kontakt ausgelöst. Mit 49 ist hier noch ein Kabel bezeichnet. Außerdem sind die Anschlüsse 50, 51 zum Fixieren des Gehäuses 52 noch mit Bezugszeichen versehen.

## Patentansprüche

1. Tor (1) zum Einbau in Bauwerke, mit einem Torblatt (2), das an seinem unteren Ende (5) mindestens zwei Auflaufstopper (3) aufweist, die sich an dessen seitlichen Enden (13, 14) befinden und in der unteren Endlage des Tores (1) auf dem Boden (6) zum Anliegen kommen, wobei an der Unterseite (7) der Auflaufstopper (3) Stifte (4) angeordnet sind und bei Bodenkontakt eines Stiftes (4) eine Signalgebung an die Torsteuerung (8) erfolgt,
**dadurch gekennzeichnet,**
**dass** die Stifte (4) verschieblich in den Auflaufstoppern (3) gelagert sind, dass die Auflaufstopper (3) Microschalter (19) aufweisen, welche mit der Torsteuerung (8) in Kontakt stehen und dass zwischen den Microschaltern (19) und den Stiften (4) den Microschalter (19) betätigende Federn (31) angeordnet sind, gegen welche die Stifte (4) verschieblich gelagert sind.

2. Tor (1) zum Einbau in Bauwerke, mit einem Torblatt (2), das an seinem oberen Ende (9) mindestens zwei Auflaufstopper (3) aufweist, die sich an dessen seitlichen Enden (13, 14) befinden und in der oberen Endlage des Tores (1) gegen eine korrespondierend positionierte Einrichtung zum Anschlag kommen, wobei an der Oberseite (10) der Auflaufstopper (3) Stifte (4) angeordnet sind und bei Kontakt eines Stiftes (4) mit der genannten Einrichtung eine Signalgebung an die Torsteuerung (8) erfolgt
**dadurch gekennzeichnet,**
**dass** die Stifte (4) verschieblich in den Auflaufstoppern (3) gelagert sind, dass die Auflaufstopper (3) Microschalter (19) aufweisen, welche mit der Torsteuerung (8) in Kontakt stehen und dass zwischen den Microschaltern (19) und den Stiften (4) den Microschalter (19) betätigende Federn (31) angeordnet sind, gegen welche die Stifte (4) verschieblich gelagert sind.

3. Tor nach Anspruch 1,
**dadurch gekennzeichnet,**
**dass** über die Torsteuerung (8) eine Signalgebung an den Torantrieb (11) erfolgt.

4. Tor nach Anspruch 1,
**dadurch gekennzeichnet,**
**dass** der Stift (4) dem Auflaufstopper (3) gegenüber verschieblich gelagert ist.

5. Tor nach Anspruch 1,
**dadurch gekennzeichnet,**
**dass** der Stift (4) in Richtung der Längsachse (48) des Torblattes (2) verschieblich gelagert ist.

6. Tor nach Anspruch 1,
**dadurch gekennzeichnet,**
**dass** die Feder (31) an ihrem dem Stift (4) zugewandten Ende (56) mit einem korrespondierend zu dem Stift (4) angeordneten Rädchen (37) ausgerüstet ist.

7. Tor nach Anspruch 1,
**dadurch gekennzeichnet,**
**dass** der Torantrieb (11) mit einem mechanischen und/oder elektronischen Endschalter ausgerüstet ist.

8. Tor nach Anspruch 1,
**dadurch gekennzeichnet,**
**dass** der Auflaufstopper (3) in eine Anschlussdose (25) integriert ist.

9. Tor nach Anspruch 1,
**dadurch gekennzeichnet,**
**dass** dem Auflaufstopper (3) ein in eine Lichtschranke integrierter Sensor (15) zugeordnet ist.

10. Tor nach Anspruch 9,
**dadurch gekennzeichnet,**
**dass** der Sensor (15) an der Innenseite (16) des Auflaufstoppers (3) positioniert ist.

11. Tor nach Anspruch 1,
**dadurch gekennzeichnet,**
**dass** es sich bei der korrespondierend zu dem Stift (4) ausgebildeten Einrichtung um eine Leiste, einen Klotz o. dgl. handelt.

## Claims

1. Gate (1) for installation in structures, with a gate leaf (2) which has at least two gate stoppers (3) at its lower end (5), which are found at its lateral ends (13, 14) and come to rest on the ground (6) in the lower end position of the gate (1), wherein at the underside (7) of the gate stopper (3), pins (4) are arranged and in the event of contact with the ground of a pin (4) a signal is passed to the gate control (8),
**characterised**
**in that** the pins (4) are displaceably mounted in the gate stoppers (3), in that the gate stoppers (3) have microswitches (19) which are in contact with the gate control (8) and in that springs (31) actuating the microswitches (19) are arranged between the microswitches (19) and the pins (4), against which springs the pins (4) are displaceably mounted.

2. Gate (1) for installation in structures, with a gate leaf (2) which has at least two gate stoppers (3) at its upper end (9), which are found at its lateral ends (13, 14) and come to stop against a correspondingly positioned apparatus in the upper end position of the gate (1), wherein at the upper side (10) of the gate stopper (3), pins (4) are arranged and in the event of contact of a pin (4) with the apparatus mentioned, a signal is passed to the gate control (8),
**characterised**
**in that** the pins (4) are displaceably mounted in the gate stoppers (3), in that the gate stoppers (3) have microswitches (19) which are in contact with the gate control (8) and in that springs (31) actuating the microswitches (19) are arranged between the microswitches (19) and the pins (4), against which springs the pins (4) are displaceably mounted.

3. Gate according to Claim 1,
**characterised**
**in that** a signal is passed to the gate drive (11) by means of the gate control (8).

4. Gate according to Claim 1,
**characterised**
**in that** the pin (4) is mounted displaceably with respect to the gate stopper (3).

5. Gate according to Claim 1,
**characterised**
**in that** the pin (4) is mounted displaceably in the direction of the longitudinal axis (48) of the gate leaf (2).

6. Gate according to Claim 1,
**characterised**
**in that** the spring (31) is equipped with a roller (37) arranged correspondingly to the pin (4) at its end (56) facing the pin (4).

7. Gate according to Claim 1,
**characterised**
**in that** the door drive (11) is equipped with a mechanical and/or electronic limit switch.

8. Gate according to Claim 1,
**characterised**
**in that** the gate stopper (3) is integrated into a junction box (25).

9. Gate according to Claim 1,
**characterised**
**in that** a sensor (15) integrated into a photoelectric barrier is assigned to the gate stopper (3).

10. Gate according to Claim 9,
**characterised**
**in that** the sensor (15) is positioned on the inside (16) of the gate stopper (3).

11. Gate according to Claim 1,
**characterised**
**in that** the apparatus constructed correspondingly to the pin (4) is a strip, a block or the like.

## Revendications

1. Portail (1) pour montage dans des bâtiments, avec un battant de portail (2) qui présente à son extrémité inférieure (5) au moins deux stoppeurs (3) qui se trouvent à ses extrémités latérales (13, 14) et entrent en contact avec le sol (6) à la position finale inférieure du portail (1), étant donné que sont disposées des broches (4) à la face inférieure (7) des stoppeurs (3) et que, en cas de contact d'une broche (4) avec le sol, un signal est émis à la commande de portail (8),
**caractérisé en ce que**
les broches (4) sont logées de manière mobile dans les stoppeurs (3), **en ce que** les stoppeurs (3) présentent des microcommutateurs (19) qui sont en contact avec la commande de portail (8), et **en ce que** sont disposés entre les microcommutateurs (19) et les broches (4) des ressorts (31) destinés à actionner les microcommutateurs (19), ressorts contre lesquels les broches (4) sont logées de manière mobile.

2. Portail (1) pour montage dans des bâtiments, avec un battant de portail (2) qui présente à son extrémité supérieure (9) au moins deux stoppeurs (3) qui se trouvent à ses extrémités latérales (13, 14) et butent contre un équipement positionné en conséquence à la position finale supérieure du portail (1), étant donné que sont disposées des broches (4) à la face supérieure (10) des stoppeurs (3) et que, en cas de contact d'une broche (4) avec ledit équipement, un signal est émis à la commande de portail (8),
**caractérisé en ce que**
les broches (4) sont logées de manière mobile dans les stoppeurs (3), **en ce que** les stoppeurs (3) présentent des microcommutateurs (19) qui sont en contact avec la commande de portail (8), et **en ce que** sont disposés entre les microcommutateurs (19) et les broches (4) des ressorts (31) destinés à actionner les microcommutateurs (19), ressorts contre lesquels les broches (4) sont logées de manière mobile.

3. Portail selon la revendication 1,
**caractérisé en ce que**
un signal est émis via la commande de portail (8) au système d'entraînement du portail (11).

4. Portail selon la revendication 1,
**caractérisé en ce que**
la broche (4) est logée de manière mobile par rapport au stoppeur (3).

5. Portail selon la revendication 1,
**caractérisé en ce que**
la broche (4) est logée de manière mobile en direction de l'axe longitudinal (48) du battant de portail (2).

6. Portail selon la revendication 1,
**caractérisé en ce que**
les ressorts (31) sont équipés à leur extrémité (56) orientée vers la broche (4) d'une molette (37) disposée de façon correspondante à la broche (4).

7. Portail selon la revendication 1,
**caractérisé en ce que**
le système d'entraînement du portail (11) est équipé d'un interrupteur fin de course mécanique et/ou électronique.

8. Portail selon la revendication 1,
**caractérisé en ce que**
le stoppeur (3) est intégré dans une boîte de connexion (25).

9. Portail selon la revendication 1,
**caractérisé en ce que**
un capteur (15) intégré dans une cellule photoélectrique est affecté au stoppeur (3).

10. Portail selon la revendication 9,
**caractérisé en ce que**
le capteur (15) est positionné sur le côté intérieur (16) du stoppeur (3).

11. Portail selon la revendication 1,
**caractérisé en ce que**
l'équipement formé de manière à correspondre à la broche (4) est une baguette, un bloc ou autre semblable.
